# FASCICULE DE BREVET EUROPEEN

(11) **EP 0 431 306 B1**
(45) Date de publication et mention de la délivrance du brevet: **12.10.1994**
(21) Numéro de dépôt: 90120718.3
(22) Date de dépôt: 29.10.1990
(51) Int. Cl.: H01H 33/16

(54) **Disjoncteur limiteur de surtensions**
Überspannungsbegrenzender Schalter
Overvoltage limiting circuit breaker

(30) Priorité: 03.11.1989 FR 8914433
(43) Date de publication de la demande: 12.06.1991
(73) Titulaire: GEC ALSTHOM SA, 75116 Paris (FR)
(72) Inventeur: Pham, Van Doan, F-69330 Meyzieu (FR); Martin, Joseph, F-69330 Meyzieu (FR); Willième, Jean-Marc, F-69350 La Mulatière (FR); Tremblay, Jocelyn, F-69611 Villeurbanne Cédex (FR); Seyrling, Gerhard, F-69100 Villeurbanne (FR)
(74) Mandataire: Weinmiller, Jürgen

(56) Documents cités:
- EP-A- 0 071 867
- EP-A- 0 157 922
- CH-A- 665 053
- DE-A- 2 754 431
- DE-A- 2 835 064
- FR-A- 2 503 448
- FR-A- 2 612 683

## Description

La présente invention est relative à un disjoncteur limiteur de surtensions.

Il est connu de disposer en parallèle sur la chambre de coupure d'un disjoncteur une résistance variable avec la tension à ses bornes, appelée varistance. Cette varistance, généralement à base d'oxydes de zinc, permet d'éviter les amorçages sur les contacts du disjoncteur et éviter ainsi leur usure prématurée; dans le cas où le disjoncteur est en série avec un circuit inductif tels que transformateur à vide, réactance ou moteur, la varistance protège un tel circuit contre les surtensions pouvant survenir lors de la manoeuvre d'ouverture du disjoncteur.

Un tel emploi de varistance est décrit par exemple dans la collection Techniques de l'Ingénieur, Tome E 2110, Varistances, page 13 et dans le brevet américain N° 4 831 487.

Lorsque le disjoncteur est utilisé pour protéger une ligne, il est soumis à des surtensions qui peuvent être élevées, en particulier lors de la coupure des lignes à vide ou en opposition de phases. Pour éviter un fonctionnement presque permanent de la varistance, il est nécessaire de disposer en série avec celle-ci un interrupteur qui l'isole du circuit lorsque le disjoncteur est en position "ouvert". Cette mesure conduit à réaliser pour les appareils du type conventionnel un dispositif additionnel encombrant et peu économique.

Un but de l'invention est de réaliser d'une façon économique un disjoncteur limiteur de tension par varistance dans lequel l'insertion de la varistance se fait automatiquement à l'ouverture du disjoncteur, sa désinsertion se faisant également de manière automatique.

Habituellement, une varistance associée à une chambre de coupure d'un disjoncteur est placée dans une colonne en porcelaine isolante disposée parallèlement à la chambre de coupure, dans l'air atmosphérique. Cette colonne est sujette à la pollution; l'apparition de pollution sur un ou plusieurs endroits de la porcelaine entraîne une modification de la répartition du potentiel, pouvant créer des zones de contrainte et d'échauffement avec possibilité d'emballement thermique et de destruction de la varistance.

Un autre but de l'invention est de réaliser un disjoncteur limiteur de tension par varistance, dans lequel la varistance n'est soumise à aucune pollution.

Un autre but de l'invention est de réaliser un disjoncteur limiteur de tension par varistance dans lequel la taille de la varistance est diminuée par rapport à la taille des varistances de l'art antérieur.

Tous les objectifs précités sont atteints par un disjoncteur comprenant pour chaque phase au moins une chambre de coupure constituée d'une enveloppe isolante étanche remplie d'un gaz à rigidité diélectrique élevée et comprenant des contacts principaux et des contacts d'arc, caractérisé en ce que ladite enveloppe enferme une varistance et des moyens pour:
- à l'ouverture du disjoncteur, insérer la varistance en parallèle sur les contacts à la séparation des contacts principaux et déconnecter la varistance avant la fin de course du contact d'arc mobile,
- à la fermeture du disjoncteur, insérer la varistance, en parallèle sur les contacts, avant la mise en contact des contacts d'arc et court-circuiter la varistance à la mise en contact de ces derniers.

L'invention sera bien comprise par la description d'un mode préféré de réalisation de l'invention, donné à titre d'exemple nullement limitatif, en référence au dessin annexé dans lequel:
- la figure 1 est une vue groupée en coupe axiale d'un disjoncteur selon l'invention représenté en position enclenchée,
- la figure 2 est une vue groupée en coupe axiale du même disjoncteur en position déclenchée,
- la figure 3 est une vue partielle en coupe de l'extrémité d'un bras d'insertion de varistance,
- la figure 4 est une vue partielle en coupe de l'extrémité d'un bras d'insertion de varistance selon une variante,
- la figure 5 est une vue schématique d'un dispositif d'accrochage du bras d'insertion selon une variante.

Le disjoncteur de la figure 1 comprend une enveloppe isolante 1, de préférence en porcelaine, délimitant un volume intérieur 2 rempli d'un gaz à rigidité diélectrique élevée, tel que l'hexafluorure de soufre, sous une pression de quelques bars.

Le disjoncteur comprend un contact principal fixe formé d'un tube 3 relié mécaniquement et électriquement par des bras 4 à une prise de courant 5 du disjoncteur. Le contact 3 est solidaire d'un contact d'arc fixe 6 constitué également d'une pièce tubulaire; ce contact 6 est électriquement relié au contact 3.

L'équipage mobile du disjoncteur comprend un contact principal mobile formé de doigts de contact 9, protégés par un capot pare-effluves 10 et coopérant avec le tube 3. Il comprend également un contact d'arc formé de doigts 11, coopérant avec une buse de soufflage 12. Les moyens de soufflage, qui ne font pas partie de la présente invention, n'ont pas été représentés. Ils sont réalisés de manière bien connue de l'homme du métier. L'équipage mobile est relié à une tringle de manoeuvre non représentée. Les contacts électriques mobiles sont reliés à une seconde prise de courant non représentée.

Conformément à l'une des caractéristiques de la présente invention, une varistance 20 est placée à l'intérieur de la chambre de coupure; cette varistance est formée de préférence par un empilage de pastilles à oxyde métallique à base d'oxyde de zinc ( ZnO ). L'empilage est pressé, à la partie supérieure de la chambre, par un ressort 21 s'appuyant par ailleurs contre un capot métallique 22 fermant la chambre et électriquement relié à la prise de courant 5. Une tresse métallique 19 assure la continuité électrique entre la varistance 20 et le capot 22.

Les pastilles sont maintenues et guidées dans un tube isolant 23 fermé à sa partie inférieure par une pièce d'extrémité métallique 24.

Le mécanisme d'insertion et de désinsertion de la varistance est décrit maintenant. Il comprend une tige axiale de guidage 25, fixée à la pièce 24 et terminée par une butée 26 munie d'un amortisseur 27, par exemple une plaque d'élastomère. Cette tige sert à guider un équipage semi-mobile comprenant un coulisseau 30 munis de plusieurs bras 31 (de préférence deux bras) servant de support à un anneau de contact 32, de préférence en cuivre. Des pastilles aimants 33 sont insérées dans l'anneau 32. Le coulisseau 30 est poussé vers le bas de la figure par un ressort 35 s'appuyant contre la pièce d'extrémité 24. Une tige métallique 37 relie la pièce d'extrémité 24 et la butée 26. Le coulisseau 30 traverse cette tige et porte des contacts glissants 38 qui permettent la liaison électrique entre la varistance 20 et le bras 31.

Le disjoncteur est complété par un anneau 42 muni de pastilles aimant 43 et porte par des bras métallique 44 en liaison électrique avec les contacts mobiles.

Par construction, les bras 31 et 44 ont une longueur telle que, lorsque le disjoncteur est en position déclenchée (figure 2), la distance B entre les anneaux 32 et 42 soit inférieure à la distance C entre les contacts d'arc 6 et 11.

Le fonctionnement du disjoncteur est le suivant:

### 1/ Fermeture du disjoncteur

On se référera à la figure 2.

A la fermeture, l'équipage mobile est poussé vers le haut de la figure.

Il y a successivement contact entre les anneaux 32 et 42, puis entre les contacts d'arc 6 et 11 et enfin entre les contacts principaux 3 et 9. Pendant la course de fermeture, le ressort 35 est comprimé progressivement. Au contact entre les anneaux 32 et 42, la varistance est insérée dans le circuit électrique et le courant passe par l'anneau 42, l'anneau 32, les bras 31, le contact glissant 38, la tige 37, la pièce d'extrémité 24, la varistance 20, la tresse 19, le capot 22 et la prise 5.

Au contact entre les contacts d'arc 6 et 11, la varistance est court-circuitée.

### 2/ Ouverture du disjoncteur

A l'ouverture du disjoncteur, l'équipage mobile est tiré vers le bas de la figure.

La détente du ressort 38 et l'attraction des aimants 33 et 43 permettent aux bras 31 de suivre le mouvement du contact mobile.

Grâce à l'attraction des aimants, la position de repos, représentée dans la figure 1, est dépassée, de sorte que le coulisseau 30 atteint l'amortisseur 27 de la butée 26, en tirant le ressort 35. Le disjoncteur est réglé pour que le contact coulisseau 30-amortisseur 27 ait lieu environ deux millisecondes avant la fin de course d'ouverture. L'équipage mobile poursuivant sa course, les anneaux 32 et 42 se séparent et le coulisseau 30 revient à sa position de repos (position représentée dans la figure 2 sous l'action du ressort 35).

Lors de la coupure des courants, quand l'arc s'éteint sur les contacts d'arc, la tension rétablie est alors appliquée sur la varistance 20. Si cette tension dépasse la tension nominale de fonctionnement de la varistance 20, un courant s'établira entre les anneaux 32 et 42. Par contre, si cette tension devient inférieure à la tension nominale de la varistance 20, la varistance ne conduit plus et redevient isolante.

Quand le coulisseau 30 arrive à sa position de repos (figure 2), la distance entre les anneaux 32 et 42 est suffisante pour tenir la tension appliquée, sans faire fonctionner la varistance.

Comme le montre la figure 3, on disposera les aimants dans les anneaux 32 et 42 de manière qu'au contact des anneaux, un léger espace 49 subsiste entre les aimants 33 et 43; de la sorte, l'arc s'établit plutôt sur les parties de cuivre des anneaux.

Pour augmenter la tenue diélectrique de l'intervalle de coupure B, on peut créer une surpression dans l'espace compris entre les anneaux. Pour cela, comme le montre la figure 4, l'anneau 42 est rendu solidaire d'un cylindre annulaire 50 qui se déplace donc avec l'équipage mobile. Un piston 51, lié aux pièces fixes du disjoncteur, permet d'injecter, par des trous pratiqués dans l'anneau 42 et l'aimant 43, des jets de gaz comprimé.

La figure 5 montre un autre dispositif d'accrochage en position enclenchée des contacts.

Au bras 44 est fixé un capot pare-effluves 73 portant un pivot 72 sur lequel est articulé un doigt d'accrochage 70 terminé par un embout 76. Un ressort 71 presse l'embout contre l'anneau 32 et assure ainsi son accrochage. Un cerceau 74 sert de butée pour l'embout 76.

Avant la fin de course d'ouverture, une tige isolante 75 vient s'appuyer sur le doigt 70 pour écarter l'embout 76 de l'anneau 32, libérant ainsi les bras 31 qui retournent à leur position de repos.

Il est à noter que dans le cas de la coupure des circuits passifs tels que banc de condensateur, réactance, transformateur à vide, dans lesquels la tension rétablie ne dépasse pas 1 p.u., l'intervalle de coupure et d'isolement B ne sera plus nécessaire. On peut rendre les anneaux 32 et 42 solidaires l'un de l'autre en les remplaçant par un tube unique. Le ressort 35 et l'amortisseur 27 ne seront plus nécessaires.

On peut aussi relier directement et électriquement l'extrémité 24 à la prise de courant côté contact mobile, par une pièce formée de deux bras 31 terminés par un tube enveloppant le pare-effluves 10.

Le fait de mettre la varistance dans le gaz diélectrique sous pression et à l'intérieur d'une enveloppe métallique 22 permet de réduire les dimensions de la varistance, et d'éviter la pollution atmosphérique.

L'invention présente les avantages suivants:

### 1/ A la coupure:

A la coupure, on limite la tension apparaissant aux bornes du disjoncteur à une valeur prédéterminée, par exemple 1,6 p.u. , c'est-à-dire 1,6 Un 2/ 3 , Un étant la tension nominale du réseau.

Dans le rapport N° 146 de la Conférence Internationale des Grands Réseaux Electriques (CIGRE), session de 1958, les auteurs ont proposé de limiter la surtension à 1,9p.u. à l'aide de disjoncteurs équipés de résistance d'ouverture.

On sait qu'en coupure de défaut triphasé, le premier pôle qui coupe aura une tension transitoire de rétablissement qui peut atteindre 1,5x 1,5 p.u. La varistance limite alors toute surtension au dessus de 1,6 p.u.

En opposition de phases ou en coupure de ligne à vide, la tension rétablie aux bornes du disjoncteur peut atteindre 2 p.u. ou plus.

En coupure de réactance, la surtension peut dépasser 2 p.u.

Dans tous les cas, la présence de la varistance empêche la tension aux bornes de dépasser 1,6 p.u. et évite, dans bien des cas, l'amorçage direct sur les contacts d'arc, sources d'usure et de surtension à front raide sur le réseau.

Un autre avantage de la présence d'une varistance est que, lors de la coupure d'une ligne en cycle O 0,3s F O, lors de la première ouverture, grâce au fonctionnement de la varistance, la ligne reste chargée seulement à une valeur plus faible égale à 0,5 p.u. environ, au lieu de 1 p.u.

De la sorte, à la fermeture survenant 0,3 seconde après, la surtension "aval" est plus faible. Dans certaines conditions, on peut supprimer alors la résistance de fermeture habituellement utilisée sur les réseaux à très haute tension ou éviter la fermeture synchronisée.

En très haute tension, les disjoncteurs sont tous à multichambres en série. On peur réduire encore la surtension au moment de la refermeture sur les lignes à vide, en faisant fonctionner les varistances.

Pour cela, on retarde d'environ 1 à 2 millisecondes la fermeture d'une chambre ou de deux chambres selon le nombre de chambres par phase, de telle sorte que la varistance (ou les varistances) qui s'insère en dernier voit une tension appliquée élevée dépassant sa valeur nominale de fonctionnement.

On insère ainsi une résistance dans le circuit permettant de réduire la surtension.

Le temps d'insertion de la varistance à la fermeture dépend de la différence de distance entre B et C et de la vitesse d'enclenchement du contact mobile.

### 2/ En position ouverte du disjoncteur:

Comme la tenue au choc de foudre ou au choc de manoeuvre de l'intervalle de coupure B est plus faible que la tenue des contacts d'arc, en cas de surtension dépassant la valeur normalisée, la présence de la varistance permet de limiter la surtension en absorbant l'énergie.

### 3/ Pollution:

Les dégâts occasionnés par la pollution des porcelaines utilisées pour les varistances de l'art antérieur sont supprimés.

## Revendications

1. Disjoncteur limiteur de surtensions comprenant pour chaque phase au moins une chambre de coupure constituée d'une enveloppe isolante étanche remplie d'un gaz à rigidité diélectrique élevée et comprenant des contacts principaux fixe et mobile et des contacts d'arc fixe et mobile, et un moyen d'entraînement des contacts mobiles, caractérisé en ce que ladite enveloppe (1) enferme une varistance (20) et des moyens d'insertion (32, 42) pour:
- à l'ouverture du disjoncteur, insérer la varistance (20), en parallèle sur les contacts, à la séparation des contacts principaux (3, 9) et déconnecter la varistance avant la fin de course du contact d'arc mobile (11)
- à la fermeture du disjoncteur, insérer la varistance, en parallèle sur les contacts du disjoncteur, avant la mise en contact des contacts d'arc (6, 11) et court-circuiter la varistance à la mise en contact de ces derniers.

2. Disjoncteur selon la revendication 1, caractérisé en ce que ladite varistance (20) est disposée coaxialement à ladite enveloppe.

3. Disjoncteur selon l'une des revendication 1 et 2, caractérisé en ce que ladite varistance (20) est disposée entre le capot (22) de l'enveloppe et les contacts fixes du disjoncteur.

4. Disjoncteur selon l'une des revendications 1 à 3, caractérisée en ce que ladite varistance (20) est constituée par un empilement de pastilles enfermées dans un tube isolant (23).

5. Disjoncteur selon la revendication 4 caractérisé en ce que ledit empilement est pressé par un ressort (21) contre un capot métallique (22) relié électriquement à une prise (5) de courant du disjoncteur.

6. Disjoncteur selon l'une des revendications 4 et 5, caractérisé en ce que ledit tube isolant est fermé à une extrémité par une pièce d'extrémité métallique.

7. Disjoncteur selon l'une des revendications 1 à 6, caractérisé en ce que lesdits moyens d'insertion comprennent un premier contact (42), mécaniquement solidaire des contacts mobile et électriquement relié à ces derniers, et un second contact (32) semi-mobile par rapport aux contacts fixes et électriquement relié auxdits contacts fixes.

8. Disjoncteur selon la revendication 7, caractérisé en ce que, lorsque le disjoncteur est en position d'ouverture, ledit second contact (32) a une position de repos telle que la distance (B) entre ledit premier (42) et ledit second (32) contacts est inférieure à la distance (C) entre les contacts d'arc (6, 11).

9. Disjoncteur selon l'une des revendications 7 et 8, caractérisé en ce que ledit second contact (32) est porté par un coulisseau (30) coulissant dans une tige de guidage (25) coaxiale à l'enveloppe et fixée à ladite pièce d'extrémité (24), un ressort (35) étant interposé entre ledit coulisseau et ladite pièce d'extrémité (24).

10. Disjoncteur selon la revendication 9, caractérisé en ce que ladite tige de guidage (25) est terminée par une butée (26) munie d'un amortisseur (27).

11. Disjoncteur selon la revendication 10, caractérisé en ce que ledit coulisseau (30) porte des contacts glissants (38) coopérant avec une tige (37) s'étendant entre ladite butée (26) et ladite pièce d'extrémité (24) et traversant ledit coulisseau.

12. Disjoncteur selon l'une des revendications 7 à 11, caractérisé en ce que lesdits contacts (32, 42) sont des anneaux portant des aimants (33, 43).

13. Disjoncteur selon la revendication 12, caractérisé en ce qu'un jeu (49) subsiste entre lesdits aimants (33, 43) lorsque lesdits contacts (32, 42) sont en contact.

14. Disjoncteur selon l'une des revendications 7 à 13, caractérisé en ce qu'il comprend des moyens d'injection pour injecter du gaz comprimé sur la zone séparant lesdits contacts (32, 42) lors d'une manoeuvre d'ouverture du disjoncteur.

15. Disjoncteur selon la revendication 14, caractérisé en ce que lesdits moyens d'injection comprennent un cylindre (50) solidaire du contact (42) lié aux contacts mobiles et coopérant avec un piston fixe (51).

16. Disjoncteur selon l'une des revendications 1 à 11, caractérisé en ce qu'au moins une chambre de la phase a un instant de fermeture retardé par rapport à l'instant de fermeture des autres chambres.

17. Disjoncteur selon l'une des revendications 1 à 6, caractérisé en ce que les moyens d'insertion comprennent deux pièces solidaires et fixes reliant directement et électriquement l'extrémité (24) de la varistance à la prise de courant inférieure, coté contact mobile.

18. Disjoncteur selon l'une des revendications 7 à 11, caractérisé en ce que le contact mobile (42) comprend au moins un doigt (70) pivotant poussé par un ressort (71) et terminé par une butée d'accrochage (76) de l'anneau semi-mobile (32), une tige fixe (75) coopérant avec ledit doigt pour permettre le décrochage de l'anneau semi-mobile (32).

## Patentansprüche

1. Trennschalter mit Überspannungsbegrenzung, der für jede Phase mindestens eine Unterbrecherkammer aufweist, die aus einer mit einem Gas erhöhter dielektrischer Durchschlagsfestigkeit gefüllten dichten isolierenden Hülle besteht und die feste und bewegliche Hauptkontakte, sowie feste und bewegliche Lichtbogenkontakte und eine Antriebseinrichtung für die beweglichen Kontakte aufweist, dadurch gekennzeichnet, daß die Hülle (1) einen Varistor (20) und Mittel zu dessen Einfügung (32, 42) enthält, um:
- während des Öffnens des Trennschalters beim Trennen der Hauptkontakte (3, 9) den Varistor (20) parallel an die Kontakte anzuschließen und vor dem Hubende des beweglichen Lichtbogenkontaktes (11) den Varistor abzutrennen, und
- während des Schließens des Trennschalters, ehe die Lichtbogenkontakte (6, 11) in Berührung kommen, den Varistor parallel an die Kontakte des Trennschalters anzuschließen und den Varistor kurzzuschließen, sobald die Lichtbogenkontakte in Berührung kommen.

2. Trennschalter nach Anspruch 1 dadurch gekennzeichnet, daß der Varistor (20) koaxial zur Hülle angeordnet ist.

3. Trennschalter nach Anspruch 1 oder 2, dadurch gekennzeichnet, daß der Varistor (20) zwischen der Haube (22) der Hülle und den festen Kontakten des Trennschalters angeordnet ist.

4. Trennschalter nach einem der Ansprüche 1 bis 3, dadurch gekennzeichnet, daß der Varistor (20) aus einem Stapel von Pellets besteht, die in einem Isolierrohr (23) eingeschlossen sind.

5. Trennschalter nach Anspruch 4 dadurch gekennzeichnet, daß der Stapel durch eine Feder (21) gegen eine metallische Haube (22) angedrückt wird, die elektrisch mit einem Stromanschluß 5 des Trennschalters verbunden ist.

6. Trennschalter nach Anspruch 4 oder 5, dadurch gekennzeichnet, daß das isolierende Rohr an einem Ende durch ein metallisches Endstück verschlossen ist.

7. Trennschalter nach einem der Ansprüche 1 bis 6, dadurch gekennzeichnet, daß die Einfügungsmittel einen ersten Kontakt (42), der mechanisch mit den beweglichen Kontakten fest verbunden und elektrisch an letztere angeschlossen ist, und einen zweiten Kontakt (32) aufweist, der relativ zu den festen Kontakten halbbeweglich ist und elektrisch mit den festen Kontakten verbunden ist.

8. Trennschalter nach Anspruch 7, dadurch gekennzeichnet, daß wenn sich der Trennschalter in der Öffnungsstellung befindet, der zweite Kontakt (32) eine Ruhestellung einnimmt, derart, daß der Abstand (B) zwischen dem ersten (42) und dem zweiten Kontakt (32) kleiner als der Abstand (C) zwischen den Lichtbogenkontakten (6, 11) ist.

9. Trennschalter nach Anspruch 7 oder 8, dadurch gekennzeichnet, daß der zweite Kontakt (32) von einem Gleitstück (30) getragen wird, daß entlang einer Führungsstange (25) gleitet, die koaxial zur Hülle verläuft und an der das Endstück (24) befestigt ist, wobei eine Feder (35) zwischen das Gleitstück und das Endstück (24) eingefügt ist.

10. Trennschalter nach Anspruch 9, dadurch gekennzeichnet, daß die Führungsstange (25) in einem Anschlag (26) endet, der mit einem Dämpfungsglied (27) versehen ist.

11. Trennschalter nach Anspruch 10, dadurch gekennzeichnet, daß das Gleitstück (30) Gleitkontakte (38) trägt, die mit einer Stange (37) zusammenwirken, die sich zwischen dem Anschlag (26) und dem Endstück (24) erstreckt und das Gleitstück durchquert.

12. Trennschalter nach einem der Ansprüche 7 bis 11, dadurch gekennzeichnet, daß die Kontakte (32, 42) Ringe sind, die Magneten (33, 43) tragen.

13. Trennschalter nach Anspruch 12, dadurch gekennzeichnet, daß zwischen den Magneten (33, 43) ein Abstand (49) bestehen bleibt, wenn die beiden Kontakte (32, 42) einander berühren.

14. Trennschalter nach einem der Ansprüche 7 bis 13, dadurch gekennzeichnet, daß er Mittel zum Einspeisen von Druckgas in die die Kontakte (32, 42) bei einem Öffnungsmanöver des Trennschalters trennende Zone aufweist.

15. Trennschalter nach Anspruch 14, dadurch gekennzeichnet, daß die Einspeisemittel einen Zylinder (50) aufweisen, der fest mit dem an die beweglichen Kontakte angeschlossenen Kontakt (42) verbunden ist und mit einem feststehenden Kolben (51) zusammenwirkt.

16. Trennschalter nach einem der Ansprüche 1 bis 11, dadurch gekennzeichnet, daß bei mindestens einer Phasenkammer der Schließzeitpunkt relativ zum Schließzeitpunkt der anderen Kammern verzögert ist.

17. Trennschalter nach einem der Ansprüche 1 bis 6, dadurch gekennzeichnet, daß die Einfügungsmittel zwei fest verbundene und feststehende Teile enthalten, die direkt und elektrisch das Ende (24) des Varistors mit dem unteren Stromanschluß auf Seiten des beweglichen Kontakts verbinden.

18. Trennschalter nach einem der Ansprüche 7 bis 11, dadurch gekennzeichnet, daß der bewegliche Kontakt (42) mindestens einen Finger (70) aufweist, der schwenkbar von einer Feder (71) angedrückt wird und in einem Haken (76) endet, der mit dem halbbeweglichen Ring (32) zusammenwirkt, wobei eine feststehende Stange (75) mit dem Finger zusammenwirkt, um das Lösen des Hakens vom halbbeweglichen Ring (32) zu ermöglichen.

## Claims

1. A surge limiting circuit breaker comprising, for each phase, at least one interrupting chamber constituted by a gastight insulating enclosure filled with a gas having high dielectric strength, and containing fixed and moving main contacts, and fixed and moving arcing contacts, together with drive means for the moving contacts, the circuit breaker being characterized in that said enclosure (1) encloses a varistor (20) and varistor insertion means (32, 42) for:
inserting the varistor (20) in parallel with the circuit breaker contacts on separation of the main contacts (3, 9) when the circuit breaker is being opened, and disconnecting the varistor before the end of the stroke of the moving arcing contact (11); and
inserting the varistor in parallel with the circuit breaker contacts while closing the circuit breaker and prior to bringing the arcing contacts (3, 11) into contact with each other, the varistor being short-circuited when the arcing contacts come into contact.

2. A circuit breaker according to claim 1, characterized in that said varistor (20) is disposed coaxially with said enclosure.

3. A circuit breaker according to claim 1 or 2, characterized in that said varistor (20) is disposed between the cap (22) of the enclosure and the fixed contacts of the circuit breaker.

4. A circuit breaker according to any one of claims 1 to 3, characterized in that said varistor (20) is constituted by a stack of pellets enclosed in an insulating tube (23).

5. A circuit breaker according to claim 4, characterized in that said stack is compressed by a spring (21) bearing against a metal cap (22) connected to a current terminal (5) of the circuit breaker.

6. A circuit breaker according to claim 4 or 5, characterized in that said insulating tube is closed at one end by a metal endpiece.

7. A circuit breaker according to any one of claims 1 to 6, characterized in that said insertion means comprise a first contact (42) mechanically fixed to the moving contacts and electrically connected thereto, and a second contact (32) which is semimoving relative to the fixed contacts and which is electrically connected to said fixed contacts.

8. A circuit breaker according to claim 7, characterized in that when the circuit breaker is in its open position, said second contact (32) takes up a rest position such that the distance (3) between said first contact (42) and said second contact (32) is less than the distance (C) between the arcing contacts (6, 11).

9. A circuit breaker according to claim 7 or 8, characterized in that said second contact (32) is carried by a slide (30) sliding on a guide rod (25) which is coaxial with the enclosure and which is fixed to said endpiece (24), a spring (35) being interposed between said slide and said endpiece (24).

10. A circuit breaker according to claim 9, characterized in that said guide rod (25) is terminated by an abutment (26) provided with a shock absorber (27).

11. A circuit breaker according to claim 10, characterized in that said slide (30) carries sliding contacts (38) co-operating with a rod (37) extending between said abutment (26) and said endpiece (24) and passing through said slide.

12. A circuit breaker according to any one of claims 7 to 11, characterized in that said contacts (32, 42) are rings carrying magnets (33, 43).

13. A circuit breaker according to claim 12, characterized in that a gap (49) is left between said magnets (33, 43) when said contacts (32, 42) are in contact with each other.

14. A circuit breaker according to any one of claims 7 to 13, characterized in that it includes injection means for injecting a compressed gas into the zone between said contacts (32, 42) during a circuit breaker opening operation.

15. A circuit breaker according to claim 14, characterized in that said injection means comprise a cylinder (50) fixed to the contact (42) which is connected to the moving contacts, said cylinder cooperating with a fixed piston (51).

16. A circuit breaker according to any one of claims 1 to 11, characterized in that at least one chamber of a phase has a closure instant which is retarded relative to the closure instant of the other chambers.

17. A circuit breaker according to any one of claims 1 to 6, characterized in that the insertion means comprise two connected-together fixed pieces linking directly and electrically the end (24) of the varistor to the moving contact side of the lower current terminal.

18. A circuit breaker according to any one of claims 7 to 11, characterized in that the moving contact (42) includes at least one pivoting finger (70) urged by a spring (71) and terminated by a latching abutment (76) for engaging the semimoving ring (32), a fixed rod (75) co-operating with said finger to enable the semimoving ring (32) to be released.
